# FASCICULE DE BREVET EUROPEEN

(11) **EP 0 014 776 B1**
(45) Date de publication et mention de la délivrance du brevet: **20.01.1982**
(21) Numéro de dépôt: 79200090.3
(22) Date de dépôt: 22.02.1979
(51) Int. Cl.: B28D 1/08, E21C 35/22, F16N 15/04

(54) **Bras haveur**
Schrämmausleger für Gestein
Rock cutter jib

(43) Date de publication de la demande: 03.09.1980
(73) Titulaire: Lambot, Honoré Joseph, B-1430 Wauthier-Braine (BE)
(72) Inventeur: Lambot, Honoré Joseph, B-1430 Wauthier-Braine (BE)
(74) Mandataire: Desmecht, Roger

## Description

La présente invention est relative à un bras haveur équipant un dispositif de havage de roches.

Les dispositifs de havage sont généralement destinés à effectuer dans des couches de roches, des entailles, perpendiculairement au front d'abattage. A cette fin, les dispositifs de havage comprennent souvent au moins une chaîne de havage sans fin, composée de maillons portant extérieurement des éléments coupants et entraînée par un moteur.

On connait, notamment par le brevet allemand 895.883, un dispositif de havage dans lequel chaque chaîne de havage portant des patins de guidage est montée sur un châssis constituant un bras de havage, formé de longerons parallèles ou de plaques portant à leurs extrémités respectivement une roue d'entraînement et une roue de renvoi.

Dans les parois latérales des bras de havage de ce dispositif connu sont ménagées plusieurs conduites de pulvérisation de fluide, généralement de l'eau, en vue d'éviter la formation de poussière lors de l'entaillage des couches de roches. Ces machines présentent cependant le désavantage de ne pas répartir le fluide de façon uniforme sur toute la surface de la chaine et notamment de ne pas lubrifier les patins de guidage.

L'aménagement de conduites et de têtes de pulvérisation dans les parois latérales des bras de havage exige, par ailleurs, une construction complexe de celles-ci.

Le DE-U-7 425 867 décrit un dispositif de havage semblable aux dispositifs décrits plus haut. Pour éviter l'obstruction des conduites surtout au voisinage de la roue de renvoi de la chaîne sans fin, les têtes de pulvérisation sont disposées au voisinage de la partie de la chaîne entraînée vers la zone de coupe et dirigée vers celle-ci. Cette disposition est néanmoins difficile à réaliser vu l'épaisseur faible des parois latérales du bras haveur et le manque de place disponible entre ceux-ci.

Un autres désavantage des dispositifs connus évoqués ci-dessus découle de l'emploi d'un chaîne sans fin destinée à porter et à véhiculer les éléments coupants. Cette chaîne est onéreuse tant en ce qui concerne sa construction que son entretien.

L'objet de l'invention est un nouveau bras haveur de construction particulièrement simple, dépourvu des désavantages précités.

Le bras haveur suivant l'invention, équipant un dispositif de havage de roches et comprenant des longerons parallèles, aux extrémités desquels sont montées respectivement une roue d'entraînement et une roue de renvoi d'un élément sans fin portant extérieurement dès éléments coupants et intérieurement des patins de guidage coulissant dans une rainure, est essentiellement caractérisé en ce que l'élément sans fin est constitué d'une courroie portant intérieurement des patins de guidage constitués chacun d'un bloc s'étendant sur toute la largeur de la rainure susdite, dont le fond comporte des injecteurs amenant un fluide qui y est étalé par les patins en mouvement pour former une nappe de fluide recouvrant complètement le fond de cette rainure en vue de permettre le glissement des patins sur cette nappe.

Suivant une particularité de l'invention, les injecteurs aménagés dans le fond de la rainure de chaque longeron, communiquent avantageusement avec deux espaces creux qui sont situés de part et d'autre d'une âme de chaque longeron, ces espaces étant délimités par ce longeron et des tôles latérales et étant raccordés à une alimentation en eau.

Cette disposition particulière de la conduite d'amenée d'eau et des injecteurs dans le bras haveur suivant l'invention apporte les avantages suivants:
elle permet la pulvérisation d'eau au voisinage immédiat de la zone de coupe;
elle assure un refroidissement efficace de l'outil de coupe;
elle permet une répartition uniforme du fluide sur toute la largeur des patins de guidage;
elle diminue les frottements des patins de guidage contre la rainure de chaque longeron et donc l'usure de ces patins de guidage;
elle empêche la formation de poussières lors du fonctionnement de a machine;
elle empêche l'obstruction des injecteurs;
elle éloigne les débris pierreux pouvant venir se loger dans la rainure susdite, et
elle permet une construction simple et compacte du bras haveur.

Pour faciliter davantage le glissement des blocs des patins de guidage du nouveau bras haveur sur la nappe de fluide, l'arête antérieure de la face de glissement de chacun de ces blocs contre le fond des rainures est arrondie.

Afin de solidariser fermement les blocs des patins de guidage à la courroie sans fin du nouveau bras haveur, ces blocs s'étendent chacun transversalement sur une grande partie de la largeur de cette courroie.

Dans le but de construire facilement les rainures de guidage du nouveau bras haveur, ces rainures sont délimitées chacune par la face externe du longeron correspondant et par deux plaques latérales dépassant cette face.

Pour guider efficacement la courroie sans fin par rapport aux roues de commande et de renvoi du nouveau bras haveur, les patins de guidage sont engagés sur la périphérie de chacune de ces roues, entre deux tôles latérales de guidage dont la distance d'écartement est sensiblement égale à la largeur des rainures des longerons.

Avantageusement, dans le nouveau bras haveur, la face de pose de la roue de commande, sur laquelle les blocs des patins de guidage sont successivement appliqués, est garnie d'un revêtement rugueux par exemple en caoutchouc dur.

Pour assurer la continuité entre le fond des rainures des longerons et la face de pose des blocs des patins de guidage dans la roue de renvoi, les extrémités de ces longerons, adjacentes à cette roue, comprennent des peignes fixes prolongeant ces longerons jusque dans des gorges circulaires correspondantes prévues dans cette face de pose de cette roue de renvoi.

D'autres détails et particularités de l'invention ressortiront de la description détaillée qui suit en référence aux dessins ci-annexés, dans lesquels:
La figure 1 est une vue en élévation avec coupe partielle d'un bras haveur selon l'invention.
Les figures 2, 3 et 4 sont des demi-coupes du bras haveur, faites respectivement suivant les plans II-II, III-III et IV-IV de la figure précédente.
La figure 5 est une vue en perspective partielle du bras haveur.
La figure 6 est une vue en perspective partielle explosée de l'extrémité d'un longeron et d'une partie de la roue de renvoi du bras haveur.

Dans ces différentes figures, des mêmes notations de référence désignent des éléments identiques.

Le bras haveur représenté comprend un châssis 1 en une seule pièce sous forme de construction soudée.

L'ossature du châssis 1 est constituée essentiellement par un longeron supérieur 2, un longeron inférieur 3 et des entretoises 4.. L'ossature est recouverte des deux côtés par des tôles latérales 5 et 6.

Le longeron supérieur 2- est formé par une poutrelle en forme de I dont la semelle intérieure et inférieure 7 est plus épaisse que la semelle extérieure et supérieure 8, laquelle présente une face externe ou supérieure 9. Les tôles latérales 5 et 6 dépassent vers le haut la face 9 du longeron 2, en sorte de former une rainure supérieure 10 dont la largeur est ainsi égale à celle de ce longeron 2. Le longeron supérieur 2 comporte des injecteurs supérieurs 11 montés dans la semelle supérieure 8 et communiquant respectivement avec les deux espaces creux 12 et 13 situés de part et d'autre du longeron 2 et délimités par ce longeron 2 et les tôles 5 et 6. L'espace 12 est raccordé à une alimentation en eau notamment par une tubulure d'amenée latérale non représentée, portée par la tôle 5 et par un tuyau flexible également non dessiné. L'espace 13 est branché sur la même alimentation en eau par des moyens analogues. De la sorte, les injecteurs supérieurs 11 peuvent amener de l'eau sur la face supérieure 9 du longeron 10.

Semblablement, le longeron inférieur 3 est formé par une poutrelle identique en I mais disposée inversément. De ce fait, la semelle intérieure et supérieure 14 est plis épaisse que la semelle extérieure ou inférieure 15 qui présente une face externe ou inférieure 16. Les tôles latérales 5 et 6 dépassent vers le bas la face 16 précitée, de manière à former une rainure inférieure inverse à la précédente 10.

Tout comme le longeron supérieur 2, le longeron inférieur 3 est équipé d'injecteurs inférieurs identiques aux précédents 11 et montés de la même façon dans la semelle inférieure 15. Les injecteurs inférieurs communiquent respectivement avec les deux espaces creux opposés qui sont délimités par le longeron 3 et les tôles 5 et 6 et qui sont raccordés à l'alimentation en eau par des moyens analogues aux précités. Ainsi, les injecteurs inférieurs peuvent amener de l'eau au ras de la face inférieure 16 du longeron 3.

Une extrémité du châssis 1 porte une roue ou une poulie de commande 17 tournant autour d'un axe de rotation 18 sous l'action d'un moteur 19. La roue de commande 17 comporte un voile plain 20 qui a une épaisseur uniforme et qui est monté par des vis 21 sur un plateau 22. Le plateau 22 est relié mécaniquement à l'arbre de sortie du moteur 19 dont le carter est solidarisé à la tôle latérale 6 par des moyens conventionnels. Le pourtour circonférentiel du voile 20 est garni d'un revêtement rugueux 23 par exemple en caoutchouc dur. Il est à noter que les extrémités. demi-circulaires des tôles latérales 5 et 6 dépassent le vêtement 23 et forment donc avec celui-ci un espace creux 24 de section radiale rectangulaire. Cet espace 24 correspond en fait aux rainures des longerons 2 et 3 et se raccorde à ces rainures. Comme protection, les bords des extrémités demi-circulaires des tôles 5 et 6 porte un capot 25 soudé. L'extrémité opposée du châssis 1 porte une roue ou une poulie de renvoi 26 de la courroie tournant librement autour d'un axe de rotation 27 paralléle au précédent 18. En fait, la roue de renvoi 26 est formée par un anneau 28 monté par l'intermédiaire d'une couronne à billes 29 sur un moyeu fixe constitué de deux disques 30 et 31 solidarisés entre eux par des vis 32 et aux extrémités correspondantes demi-circulaires des tôles 5 et 6 par d'autres vis 33. La construction et le montage de la roue de renvoi 26 et du moyeu susdit se comprennent aisément en référence à la figure 4. Les extrémités demi-circulaires des tôles 5 et 6 dépassent la périphérie de l'anneau 28 et forment donc avec celui-ci un espace creux 34 de section rectangulaire. Cet espace 34 correspond aux rainures des longerons 2 et 3 et se raccorde d'ailleurs au rainures en question, grâce à des peignes 35 bien illustrés à la figure 6. les peignes 35 sont fixés aux extrémités correspondantes des poutrelles constitutives des longerons 2 et 3 et leurs dents sont engagées avec jeu dans des gorges circulaires appropriées 36 de la périphérique de l'anneau 28.

Sur les roues de commande 17 et de renvoi 26 est montée une courroie sans fin 37 ayant une section rectangulaire plate. La courroie 37 porte intérieurement des patins de guidage 38 et extérieurement des plaques de serrage 39 pourvues d'éléments coupants transversaux 40. La courroie 37 est donc déplaçable le long des longerons 2 et 3 sous l'action du moteur 19.

Les patins de guidage 38 sont des blocs parallélipipédiques en matière synthétique. Chaque bloc s'étend sur une grande partie de la courroie 37 et pratiquement sur toute la largeur de la rainure 10 longerons 2 et 3. L'arête antérieure 41 de la face du bloc, qui est opposée à celle placée contre la courroie 37, est arrondie ainsi que l'illustre bien la figure 5. Par ailleurs, chaque bloc est fixé à la courroie 37 par des vis de fixation 42 insérant cette courroie 37 entre ce bloc et la plaque de serrage 39.

Les éléments coupants 40 sont généralement en concrétion diamantée et dépassent légèrement en direction transversale la plaque de serrage 39 et la courroie 37.

En marche, la courroie 37 est déplacée le long des longerons 2 et 3 et autour des roues de commande 17 et de renvoi 26. Les patins de guidage 38 coulissent alors dans les rainures des longerons 2 et 3 et prennent appui sans glisser contre le vêtement 23 de la roue 17 et l'anneau 28 de la roue 26, entre les parties marginales des tôles latérales 5 et 6. Simultanément au déplacement de la courroie 37, des débits d'eau sont amenés par les injecteurs supérieurs 11 et inférieurs sur les faces extrêmes 9 et 16 des poutrelles des longerons 2 et 3. Sous l'effet de la translation rapide des patins de guidage 38 dans les rainures susdites, les débits d'eau injectés sont étalés sur les faces externes 9 et 16 et y forment des surfaces d'aquaplaning réduisant sensiblement le frottement de ces patins 38 contre ces faces 9 et 16. De la sorte, l'énergie absorbée pour le déplacement de la courroie 37 est utilisée en grande partie pour la coupe des roches par les éléments coupants 40.

## Revendications

1. Bras haveur équipant un dispositif de havage de roches et comprenant un châssis (1) bordé par des longerons (2,3) aux extrémités desquels sont montées respectivement une roue d'entraînement (17) et une roue de renvoi (26) d'un élément sans fin (37) portant extérieurement des éléments coupants (40) et in- .térieurement des patins de guidage (38) coulissant dans une rainure (10), caractérisé en ce que l'élément sans fin est constitué d'une courroie (37) portant intérieurement des patins de guidage (38) constitués chacun d'un bloc s'étendant sur toute la largeur de la rainure (10) susdite, dont le fond (9 et 16) comporte des injecteurs (11) amenant un fluide qui y est étalé par les patins (38) en mouvement pour former une nappe de fluide recouvrant complètement cette rainure (10) en vue de permettre le glissement des patins sur cette nappe.

2. Bras haveur selon la revendication 1, caractérisé en ce que les injecteurs (11) aménagés dans le fond (9, 16) de la rainure (10) communiquent avec deux espaces creux (12 et 13) qui sont situés de part et d'autre d'une âme de chaque longeron (2), ces espaces étant délimités par ce longeron (2) et des tôles (5 et 6) et étant raccordés àune alimentation en eau.

3. Bras haveur selon la revendication 1 ou 2, caractérisé en ce que l'arête antérieure (41) de la face de glissement du bloc de chaque patin de guidage (38) contre le fond (9 et 16) des rainures (10) est arrondie.

4. Bras haveur selon l'une ou l'autre des revendications 1 à 3, caractérisé en ce que le bloc de chaque patin de guidage (38) s'étend transversalement sur une grande partie de la largeur de la courroie (37).

5. Bras haveur selon l'une ou l'autre des revendications 1 à 4, caractérisé en ce que la rainure (10) du longeron supérieur (2), respectivement inférieur (3), est délimitée par la face externe (9), respectivement (16), de ce longeron et par deux plaques latérales (5 et 6) dépassant cette face (9), respectivement (16).

6. Bras haveur selon l'une ou l'autre des revendications 1 à 5, caractérisé en ce que les patins de guidage (38) sont engagés sur la périphérique de la roue de commande (17), respectivement de la roue de renvoi (26), entre deux tôles latérales de guidage (5 et 6) dont la distance d'écartement est sensiblement égale à la largeur des rainures (10) des longerons (2 et 3).

7. Bras haveur selon l'une ou l'autre des revendications 1 à 6, caractérisé en ce que la face de pose de la roue de commande (17), sur laquelle les blocs des patins deguidage (38) sont successivement appliqués, est garnie d'un revêtement rugueux (23) par exemple en caoutchouc dur.

8. Bras haveur selon l'une ou l'autre des revendications 6 et 7, caractérisé en ce que les extrémités des longerons (2 et 3) adjacentes à la roue de renvoi (26) comprennent des peignes fixes (35) prolongeant ces longerons (2 et 3) jusque dans des gorges circulaires correspondantes (36) prévues dans la face de pose des blocs des patins de guidage (38) dans cette roue (36).

## Patentansprüche

1. Schrämausleger an einer Gesteinsschrämmaschine mit einem Rahmen (1), an dem Längsträger (2, 3) anliegen, an deren Enden ein Antribsrad (17) bzw. ein Umlenkrad (26) für ein endloses Organ (37) angebracht sind, auf dessen Außenseite Schneidelemente (40) und an dessen Innenseite Gleitschuhe (38) angeordnet sind, die in einer Rinne (10) geführt sind, dadurch gekennzeichnet, daß das endlose Organ als Treibriemen (37) ausgebildet ist, der an der Innenseite Gleitschuhe (38) aufweist, die jeweils die Form eines Blocks haben, der die gesame Weite der genannten Rinne (10) ausfüllt, an deren Boden (9 und 16) Einspritzdüsen (11) vorgesehen sind, die ein fließfähiges Medium (Fluid) heranführen, das von den Gleitschuhen (38) bei ihrer Bewegung dort ausgebreitet wird und eine Fluidschicht bildet, die die Rinne (10) vollständig überzieht, um das Gleiten der Gleitschuhe auf dieser Schicht zu ermöglichen.

2. Schrämausleger nach Anspruch 1, dadurch gekennzeichnet, daß die in den Böden (9, 16) der Rinne (10) angeordneten Einspritzdüsen (11) mit zwei Hohlräumen (12 und 13) in Verbindung stehen, die sich beiderseits eines Steges jedes Trägers (2) befinden und die durch diesen Träger (2) und durch Bleche (5 und 6) begrenzt und an eine Wasserversorgung angeschlossen sind.

3. Schrämausleger nach Anspruch 1 oder 2, dadurch gekennzeichnet, daß die Vorderkante (41) der Gleitfläche des Blocks jedes Gleitschuhs (38) an dem Boden (9 und 16) der Rinnen (10) abgerundet ist.

4. Schrämausleger nach einem der Ansprüche 1 bis 3, dadurch gekennzeichnet, daß der Block jedes Gleitschuhs (38) sich in Querrichtung über einen großen Teil der Breite des Treibriemens (37) erstreckt.

5. Schrämausleger nach einem der Ansprüche 1 bis 4, dadurch gekennzeichnet, daß die Rinne (10) des oberen bzw. unteren Längsträgers (2 bzw. 3) durch die Außenseite (9 bzw. 16) des jeweiligen Längsträgers und durch zwei Seitenplatten (5 und 6) begrenzt ist, die über diese Außenseite (9 bzw. 16) hinausragen.

6. Schrämausleger nach einem der Ansprüche 1 bis 5, dadurch gekennzeichnet, daß die Gleitschuhe (38) am Umfang des Antriebsrades (17) bzw. des Umlenkrades (26) zwischen zwei seitlichen Führungsblechen (5 und 6) aufgenommen sind, deren gegenseitiger Abstand praktisch gleich der Weite der Rinne (10) der Längsträger (2 und 3) ist.

7. Schrämausleger nach einem der Ansprüche 1 bis 6, dadurch gekennzeichnet, daß die Auflagefläche des Antriebsrades (17), an der nie Blöcke der Gleitschuhe (38) nacheinander anliegen, mit einem rauhen Überzug (23) beispielsweise aus hartem Kautschuk versehen ist.

8. Schrämausleger nach Anspruch 6 oder 7, dadurch gekennzeichnet, daß die an das Umlenkrad (26) angrenzenden Enden der Längsträger (2 und 3) festehende Kämme (35) aufweisen, die die Längsträger (2 und 3) bis in zugeordnete Ringnuten (36) verlängern, die in die Anlagefläche für die Blöcke der Gleitschuhe (38) an diesem Rade (26) geschnitten sind.

## Claims

1. A cutting arm for a rock cutting apparatus, comprising a frame structure (1) bordered by longitudinal members (2,3), at the ends of which there are respectively mounted a drive wheel (17) and a return wheel (26) of an endless member (37) which externally carries cutting members (40) and which internally carries guide shoes (38) slidable in a groove (10), characterised in that the endless member comprises a belt (37) which internally. carries guide shoes (38), each of which comprises a block extending over the entire width of said groove (10), the bottom (9 and 16) of which has injectors (11) for supplying a fluid which is spread out therein by the shoes (38) in movement thereof to form a layer of fluid which completely covers said groove (10), for permitting sliding movement of the shoes on said layer of fluid.

2. A cutting arm according to claim 1 characterised in that the injectors (111 which are provided in the bottom (9, 16) of the groove (10) communicate with two hollow spaces (12 and 13) which are disposed on respective sides of a central web portion of each longitudinal member (2), said spaces being defined by said . longitudinal member (2) and plate members (5 and 6) and being connected to a water supply.

3. A cutting arm according to claim 1 or claim 2 characterised in that the leading edge (41) of the sliding face of the block of each guide shoe (38) with which the block slides against the bottom (9 and 16) of the grooves (10) is rounded.

4. A cutting arm according to any one of claims 1 to 3 characterised in that the block of each guide shoe (38) extends transversely over a large part of the width of the belt (37).

5. A cutting arm according to any one of claims 1 to 4 characterised in that the groove (10) of the upper longitudinal member (2) and the lower longitudinal member (3) respectively is defined by the outside face (9 and 16 respectively) of said longitudinal member and by two side plates (5 and 6) projecting beyond said face (9 and 16 respectively).

6. A cutting arm according to any one of claims 1 to 5 characterised in that the guide shoes (38) are engaged to the periphery of the actuating wheel (17) and the return wheel (26) respectively between two side guide plate members (5 and 6), distance between which is substantially equal to the width of the grooves (10) of the longitudinal members (2 and 3).

7. A cutting arm according to any one of claims 1 to 6 characterised in that the support surface of the actuating wheel (17), against which the blocks of the guide shoes. (38) are successively applied, is lined with a rough covering (23), for example of hard rubber.

8. A cutting arm according to either one of claims 6 and 7 characterised in that the ends of the longitudinal members (2 and 3), which are adjacent to the return wheel (26), comprise fixed comb members (35) which extend said longitudinal members (2 and 3) into corresponding circular grooves (36) provided in the support surface for supporting the blocks of the guide shoes (38) on said wheel (26).
